# EUROPÄISCHE PATENTSCHRIFT

(11) **EP 1 145 666 B1**
(45) Veröffentlichungstag und Bekanntmachung des Hinweises auf die Patenterteilung: **18.05.2005**
(21) Anmeldenummer: 01102371.0
(22) Anmeldetag: 02.02.2001
(51) Int. Cl.: A47B 63/00, A47B 96/02

(54) **Regal, insbesondere für Bibliotheken**
Shelf, in particular for libraries
Etagère en particulier pour des bibliothèques

(30) Priorität: 13.04.2000 DE 10018883
(43) Veröffentlichungstag der Anmeldung: 17.10.2001
(73) Patentinhaber: Herbert Zippel Moosbach, Inh. Peter Dinzl, D-92709 Moosbach (DE)
(72) Erfinder: Pauser, Herb, B., 64283 Darmstadt (DE); Penger, Josef, 84072 Au/Hallertau (DE)
(74) Vertreter: Patentanwalts-Partnerschaft, Rotermund + Pfusch + Bernard

(56) Entgegenhaltungen:
- DE-U- 29 617 605
- DE-U- 29 708 337
- FR-A- 735 199
- GB-A- 1 566 781
- US-A- 3 747 775

## Beschreibung

Die Erfindung betrifft ein Regal bzw. Regalsystem, insbesondere für Bibliotheken, dessen Regalböden an dünnen Seitenwangen angeordnet sind.

Ein derartiges Regalsystem ist Gegenstand der GB 1 566 781. Gemäß dieser Druckschrift sind zwei zueinander symmetrische Seitenwangen mit einem zwischen ihnen angeordneten Regalboden zu einer einstückigen Buchträgereinheit verbunden, wobei die Seitenwangen an ihrem unteren Horizontalrand unter Bildung einer Wölbung mit regalbodenseitiger Konkavseite in den jeweiligen Regalboden übergehen. Diese Bücherträgereinheiten können beispielsweise als Kunststoffschalenteil oder als Blechschale ausgebildet sein. Grundsätzlich sind jedoch auch Konstruktionen aus Holz oder Draht od.dgl. denkbar.

Im übrigen sind auch Regalsysteme mit von den Regalböden trennbaren Seitenwangen grundsätzlich bekannt.

Bei allen Regalsystemen mit dünnwandigen Seitenwangen kann sich die Seitenwange leicht zwischen den Buchdeckeln eines Buches unter mehr oder weniger starker Beschädigung von Blättern des Buches in das Buch einschieben, wenn das Buch mit mehr oder weniger Unachtsamkeit an einer Seitenwange in das Regal eingeschoben wird.

Deshalb ist es Aufgabe der Erfindung, ein Regal zu schaffen, bei dem die Gefahr einer Beschädigung von Büchern auch dann weitestgehend ausgeräumt ist, wenn das jeweilige Buch unachtsam nahe einer Seitenwange in das Regal eingeschoben wird.

Diese Aufgabe wird erfindungsgemäß bei einem Regal bzw. Regalsystem der eingangs angegebenen Art dadurch gelöst, dass jede Seitenwange regalfrontseitig einen nach auswärts gewölbten vorderen Rand mit regalbodenseitig angeordneter konvexer Wölbungsseite aufweist.

Dabei ist vorzugsweise vorgesehen, obere Randzonen der Wangen ebenfalls nach außen zu wölben.

Die Erfindung beruht auf dem allgemeinen Gedanken, die Wangen so auszuformen, daß sie mit ihren vom Regalboden entfernten und/oder zur Regalfrontseite weisenden Rändern einen sich nach oben bzw. zur Regalfrontseite hin trompetenförmig erweiternden Trichter bilden und damit als Einführhilfe für ein der jeweiligen Seitenwange benachbartes Buch dienen können.

Die Erfindung bietet des weiteren den Vorzug, daß die. Seitenwangen durch ihre gewölbten Ränder versteift werden.

Gemäß einer bevorzugten Ausführungsform der Erfindung sind die Wangen in vertikale Lochreihen an Pfosten höhenverstellbar einhängbar. Dabei sind die in die Lochreihen eingreifenden Halteelemente derart versetzt an der jeweiligen Wange angeordnet, daß die dem Regalboden zugewandte Seite der Wange mit der entsprechenden Pfostenseite fluchtet. Damit ist gewährleistet, daß die Pfosten keine Störkontur bilden können, wenn sich die Regalböden in Tiefenrichtung des Regals bis in den Bereich der Pfosten oder darüber hinaus erstrekken.

Gemäß einer besonders zweckmäßigen Ausgestaltung der Erfindung ist vorgesehen, daß sich die Seitenwangen an den zugeordneten Regalböden ohne Werkzeugeinsatz verrasten bzw. verriegeln lassen. Auf diese Weise bildet jeder Regalboden mit seinen Seitenwangen eine praktisch einstückige Baugruppe, die sich als Ganzes in die Pfosten oder sonstige Halteprofile einhängen bzw. umhängen läßt.

Im übrigen wird hinsichtlich bevorzugter Merkmale der Erfindung auf die Ansprüche sowie die nachfolgende Erläuterung der Zeichnung verwiesen, anhand der eine besonders bevorzugte Ausführungsform der Erfindung näher beschrieben wird.

Dabei zeigt
- Fig. 1: eine ausschnittsweise Seitenansicht eines Pfostens,
- Fig. 2: eine Ansicht des Pfostens entsprechend dem Pfeil II in Fig. 1,
- Fig. 3: einen Querschnitt eines Pfostens,
- Fig. 4: eine perspektivische Ansicht einer in Frontansicht des Regals am rechten Ende eines Regalbodens anzuordnenden Seitenwange,
- Fig. 5: eine Draufsicht auf die in Fig. 4 sichtbare Seite der Seitenwange,
- Fig. 6: eine Ansicht der Seitenwange entsprechend dem Pfeil VI in Fig. 5,
- Fig. 7: eine Draufsicht auf die Unterseite eines Regalbodens,
- Fig. 8: ein Schnittbild des Regalbodens entsprechend der Schnittlinie VIII-VIII in Fig. 7,
- Fig. 9: ein Schnittbild des Regalbodens und
- Fig.10: die Verrastung einer Seitenwange an einem Regalboden.

Gemäß den Fig. 1 bis 3 kann das erfindungsgemäße Regalsystem unter Verwendung von Pfosten 1 aufgebaut werden, die im wesentlichen aus zwei Blechprofilen mit rechtwinklig U-förmigen Querschnitt bestehen, wobei die freien Ränder der U-Schenkel rechtwinklig nach auswärts unter Bildung von Flanschen 1' abgewinkelt sind, an denen die beiden jeweils einen Pfosten bildenden Blechprofile miteinander vernietet oder durch Punktschweißung bzw. Klebeverbindungen od.dgl. miteinander verbunden sind. Beidseitig der Flansche l' besitzen die Pfosten 1 zueinander symmetrische Lochreihen 2 mit schlitzartigen Rechtecklöchern. Ähnliche Lochreihen 3 können auch den beiden anderen Seiten der Pfosten 1 angeordnet sein.

Die Lochreihen 3 sind in erster Linie zur Anordnung nicht dargestellter Beschriftungstafeln od.dgl. vorgesehen.

Die Lochreihen 2 dienen zur Anordnung von Seitenwangen 4 (vgl. Fig. 4 bis 6), die ihrerseits als Tragteile für Regalböden 5 (vgl. Fig. 7 bis 9) dienen, wobei sich die Regalböden 5 mit den zugehörigen Seitenwangen 4 beidseitig der Pfosten 1 anbringen lassen, so daß ein von zwei Seiten zugängliches, als Raumteiler aufstellbares Regal gebildet wird.

Gemäß den Fig. 4 bis 6 sind die Seitenwangen 4 als Blechteile ausgebildet, wobei die Fig. 4 und 5 jeweils die einem Regalboden 5 (hier nicht dargestellt) zugewandte Seite der Seitenwange 4 zeigen.

Jede Seitenwange 4 besitzt einen vorderen und oberen Rand 6, welcher relativ zu dem der Seitenwange 4 zugeordneten Regalboden nach auswärts gewölbt ist, d.h. die konvexe Wölbungseite ist regalbodenseitig angeordnet. Insbesondere im vorderen Bereich des Randes 6 bildet die vorgenannte Wölbung einen vergleichsweise großen Bogen, durch den ein unmittelbar neben der Seitenwange 4 in das Regal einzusetzendes Buch beim Einsetzen sicher geführt und verhindert wird, daß sich die Seitenwange 4 zwischen die Buchdeckel einschieben kann.

Ein pfostenseitiger Rand 7 bildet eine zur Außenseite der Wange 4 vorspringende Stufe, deren freier Rand mit einstükkig anschließenden Einhänge- bzw. Führungselementen 8 bzw. 9 versehen ist, die in die Lochreihen 2 passen. Der stufenförmige Versatz des Randes 7 ist so bemessen, daß die vom gewölbten Rand 6 begrenzte Fläche der Seitenwange 4 mit der entsprechenden Seite des Pfostens fluchtete, wenn die Seitenwange 4 in eine passende Lochreihe 2 am jeweiligen Pfosten 1 eingehängt wird.

Der untere Rand der Seitenwange 4 ist als Tragprofil 10 zur Abstützung eines in den Fig. 4 bis 6 nicht dargestellten Regalbodens ausgebildet. Dieses Tragprofil 10 ist im wesentlichen rechtwinklig U-förmig, wobei der eine U-Schenkel von der Seitenwange 4 gebildet wird und der andere U-Schenkel einen schräg nach oben, von der Wange 4 wegweisenden Rand 10' aufweist. Nahe des vorderen Endes des Tragprofiles 10 ist im Mittelbereich des Profiles 10 ein Querschlitz 11 ausgespart.

Die Regalböden 5 sind ebenfalls als Blechteile ausgebildet. Gemäß den Fig. 7 bis 9 besitzen die Regalböden 5 offene Randprofile 12 mit im wesentlichen C-förmigen Querschnitt, wobei unterhalb der Regalbodenfläche 5' ein zur Unterseite der Bodenfläche 5' offenes U-Profil mit einem Seitensteg 12' gebildet wird. An den quer zu den Randprofilen 12 ist im Seitensteg 12' jeweils eine Ausnehmung 13 nach Art einer Kerbe ausgeschnitten.

Aus Fig. 10 wird ersichtlich, wie sich die Seitenwangen 4 an einem Regalboden 5 fest verrasten lassen.

Aus der im Bild A dargestellten Lage wird die Seitenwange 4 relativ zum Boden 5 gekippt, derart, daß sich der Rand 10' des Tragprofiles 10 der Seitenwange zwischen den Randprofilen 12 des Regalbodens 5 unter dessen Bodenfläche 5' schieben läßt. Nunmehr wird die Seitenwange 4 entsprechend den Bildern C und D zunehmend in eine zum Regalboden 5 rechtwinklige Lage gekippt, wobei der Querschlitz 11 des Tragprofiles 10 (vgl. die Fig. 4 und 5) den an die Ausnehmung 13 anschließenden kurzen Endbereich des Seitensteges 12' des Randprofiles 12 des Regalbodens 5 unter Verriegelung von Regalboden 5 und Seitenwange 4 aneinander aufnimmt.

Auf diese Weise läßt sich jeder Regalboden 5 mit je zwei zueinander symmetrischen Seitenwangen 4 ohne Werkzeugeinsatz zu einer stabilen Buchträgereinheit verbinden, die sich mittels der an den Seitenwangen 4 angeordneten Einhänge- und Führungselemente 8 und 9 an benachbarten Pfosten 1 einhängen läßt.

Wenn eine solche Buchträgereinheit aus einer Einhängeposition an den Pfosten 1 ausgehängt und in einer anderen Höhe an den Pfosten 1 wieder eingehängt werden soll, können die stegartigen Flansche 1' der Pfosten 1 als Vertikalführungen für die Buchträgereinheit genutzt werden. Dazu wird die Buchträgereinheit so gehalten, daß die Flansche 1' mit den pfostenseitigen Rändern 7 bzw. mit den Einhängeelementen 8 und 9 der Wangen 4 der Buchträgereinheit als beidseitig der Buchträgereinheit angeordnete Vertikalführungsschienen zusammenwirken können.

## Patentansprüche

1. Regal bzw. Regalsystem, insbesondere für Bibliotheken, dessen Regalböden (5) an dünnen Seitenwangen (4) angeordnet sind,
**dadurch gekennzeichnet,**
**dass** jede Seitenwange (4) regalfrontseitig einen nach auswärts gewölbten vorderen Rand (6) mit regalbodenseitig angeordneter konvexer Wölbungsseite aufweist.

2. Regal bzw. Regalsystem nach Anspruch 1,
**dadurch gekennzeichnet,**
**dass** auch der obere Rand jeder Seitenwange (4) mit regalbodenseitig angeordneter konvexer Wölbungsseite nach auswärts gewölbt ist.

3. Regal bzw. Regalsystem nach Anspruch 1 oder 2,
**dadurch gekennzeichnet,**
**daß** die Seitenwangen (4) an Pfosten (1) in vertikalen Lochreihen (2) höhenverstellbar gehaltert und in die Lochreihen eingreifende Halte- oder Führungselemente (8,9) der Seitenwangen (4) derart versetzt an den Seitenwangen angeordnet sind, daß die dem Regalboden (5) zugewandte Seite der Seitenwangen (4) mit der entsprechenden Pfostenseite fluchtet.

4. Regal bzw. Regalsystem nach Anspruch 3,
**dadurch gekennzeichnet,**
**dass** der pfostenseitige Rand (7) der Seitenwange (4) zu der vom Regalboden (5) abgewandten Seite der Seitenwangen nach außen abgewinkelt ist und unter weiterer Abwinklung in einen Randstreifen mit Einhängeelementen (8,9) übergeht.

5. Regal bzw. Regalsystem nach einem der Ansprüche 1 bis 4,
**dadurch gekennzeichnet,**
**dass** die Seitenwangen (4) sowie die Regalböden (5) als separate Teile ausgebildet sind und die Regalböden (5) zu den Seitenwangen (4) hin offene vordere und hintere Randprofile (12) aufweisen, in die die Seitenwangen (4) mit einem unteren Tragprofil (10) unter Bildung einer praktisch einstückigen, stabilen Buchträgereinheit einrastbar sind, welche durch den Regalboden (5) und zwei dem jeweiligen Regalboden (5) zugeordnete symmetrische Seitenwangen (4) gebildet sind.

6. Regal bzw. Regalsystem nach einem der Ansprüche 1 bis 5,
**dadurch gekennzeichnet,**
**dass** an zur Halterung der Seitenwangen (4) dienenden Pfosten (1), Profilen oder Paneelen od.dgl. vertikale Stege (1') angeordnet sind, die mit den Seitenwangen (4) bzw. der Buchträgereinheit als Vertikalführungen bei einer Höhenverstellung zusammenwirken.

7. Regal bzw. Regalsystem nach einem der Ansprüche 1 bis 6,
**dadurch gekennzeichnet,**
**dass** Seitenwangen (4) und Regalböden (5) als Blechteile ausgebildet sind.

## Claims

1. A shelving and/or shelving system, in particular for libraries, with the shelving panels (5) arranged on thin side walls (4),
**characterized in that**
each side wall (4) has a front edge (6) bulging outward on the front side of the shelving with a convex curvature side arranged on the bottom side of the shelving.

2. The shelving and/or shelving system according to Claim 1,
**characterized in that**
the upper edge of each side wall (4) is also curved outward with the convex curvature side arranged on the bottom side of the shelving.

3. The shelving and/or shelving system according to Claim 1 or 2,
**characterized in that**
the side walls (4) are mounted on posts (1) so that they are adjustable in height in vertical rows of holes (2), and holding elements or guide elements (8, 9) that engage in the rows of holes in the side walls (4) are arranged in an offset pattern on the side walls such that the side of the side walls (4) facing the shelving panel (5) is flush with the corresponding post side.

4. The shelving and/or shelving system according to Claim 3,
**characterized in that**
the edge (7) of the side wall (4) on the post side is bent at an angle outward to the side of the side walls facing away from the shelving panel (5) and develops with another bend into an edge strip with suspension elements (8, 9).

5. The shelving and/or shelving system according to one of Claims 1 through 4,
**characterized in that**
the side walls (4) and the shelving panels (5) are designed as separate parts and the shelving panels (5) have front and rear edge profiles (12) which are open toward the side walls (4) and into which the side walls (4) can be engaged with a lower carrying profile (10), forming a stable bookcase unit in practically one piece, formed by the shelving panel (5) and two symmetrical side walls (4) assigned to the respective shelving panel (5).

6. The shelving and/or shelving system according to one of Claims 1 through 5,
**characterized in that**
vertical webs (1') are arranged on posts (1), profile sections or panels or the like that function to hold the side walls (4) and these webs cooperate with the side walls (4) and/or the bookcase unit as vertical guides in a height adjustment.

7. The shelving and/or shelving system according to one of Claims 1 through 6,
**characterized in that**
the side walls (4) and shelving panels (5) are designed as sheet metal parts.

## Revendications

1. Étagère ou système d'étagères, en particulier pour des bibliothèques, dont les fonds d'étagères (5) sont disposés sur de minces joues latérales (4), **caractérisée en ce que** chaque joue latérale (4) présente du côté frontal des étagères un bord avant (6) cintré vers l'extérieur avec un côté de courbure convexe disposé du côté fond d'étagère.

2. Étagère ou système d'étagères suivant la revendication 1, **caractérisée en ce que** le bord supérieur de chaque joue latérale (4) est également cintré vers l'extérieur avec un côté de courbure convexe disposé du côté fond d'étagère.

3. Étagère ou système d'étagères suivant l'une des revendications 1 et 2, **caractérisée en ce que** les joues latérales (4) sont supportées avec possibilité de réglage en hauteur sur des montants (1) dans des rangées de trous verticales (2) et que des éléments de retenue ou de guidage (8,9) des joues latérales (4) s'engageant dans les rangées de trous sont disposés sur les joues latérales en étant décalés de telle sorte que le côté des joues latérales (4) tourné vers le fond d'étagère (5) s'aligne avec le côté de montant correspondant.

4. Étagère ou système d'étagères suivant la revendication 3, **caractérisée en ce que** le bord (7) du côté montant de la joue latérale (4) est coudé vers l'extérieur vers le côté des joues latérales opposé au fond d'étagère (5) et se prolonge par un autre coude en une bande de bordure comprenant des éléments d'accrochage (8, 9).

5. Étagère ou système d'étagères suivant l'une des revendications 1 à 4, **caractérisée en ce que** les joues latérales (4) ainsi que les fonds d'étagères (5) sont réalisés en tant que pièces séparées et que les fonds d'étagères (5) présentent des profils de bordure (12) avant et arrière ouverts vers les joues latérales (4), dans lesquels peuvent s'encliqueter les joues latérales (4) par un profil porteur inférieur (10) en formant une unité de support de livres stable, pratiquement monobloc, qui est formée par le fond d'étagère (5) et par deux joues latérales symétriques (4) associées au fond d'étagère respectif (5).

6. Étagère ou système d'étagères suivant l'une dés revendications 1 à 5, **caractérisée en ce que** des traverses verticales (1') sont disposées sur des montants (1), des profilés ou des panneaux ou similaires servant à la fixation des joues latérales, lesquelles coopèrent avec les joues latérales (4) ou l'unité de support de livres en tant que guides verticaux lors d'un réglage en hauteur.

7. Étagère ou système d'étagères suivant l'une des revendications 1 à 6, **caractérisée en ce que** des joues latérales (4) et des fonds d'étagères (5) sont réalisés en tant que pièces de tôle.
